# FASCICULE DE BREVET EUROPEEN

(11) **EP 2 724 349 B1**
(45) Date de publication et mention de la délivrance du brevet: **11.05.2016**
(21) Numéro de dépôt: 12731117.3
(22) Date de dépôt: 06.06.2012
(51) Int. Cl.: H01B 9/00, H05B 7/11

(54) **CABLE POUR SYSTEME D'ALIMENTATION ELECTRIQUE**
KABEL FÜR EIN STROMVERSORGUNGSSYSTEM
CABLE FOR A POWER SUPPLY SYSTEM

(30) Priorité: 27.06.2011 FR 1155693
(43) Date de publication de la demande: 30.04.2014
(73) Titulaire: E.ITEC, 42500 Le Chambon Feugerolles (FR)
(72) Inventeur: DUCREUX, Hervé, F-42660 Saint Genest Malifaux France (FR); SALAVAGIONE, Yves, F- 42700 FIRMINY (FR); CORNUT, Jean-Noël, F-42100 Saint Etienne (FR)
(74) Mandataire: Cabinet Laurent & Charras
(86) Numéro de dépôt international: PCT/FR2012/051256
(87) Numéro de publication internationale: WO 2013/001198

(56) Documents cités:
- EP-A1- 0 161 420
- FR-A- 1 373 813
- GB-A- 2 259 400

## Description

### DOMAINE TECHNIQUE

La présente invention se rapporte au domaine technique des câbles pour systèmes d'alimentation électrique, et plus particulièrement aux câbles nécessitant un certain contrôle et un suivi de leur dégradation.

### ART ANTERIEUR

Les câbles concernés comprennent, de manière générale, une âme centrale autour de laquelle des éléments conducteurs sont toronnés, l'ensemble du toron d'éléments conducteurs et de l'âme centrale, étant entouré d'une gaine isolante. Ces câbles peuvent également être refroidis par l'intermédiaire d'une gaine à eau.

De tels câbles sont utilisés par exemple pour alimenter des fours à arcs électriques, des fours poches, des fours à réduction, etc. Dans certains domaines d'application, les câbles sont soumis à des contraintes mécaniques et thermiques importantes (exposition à des chocs, températures élevées, poussières...) pouvant altérer leur état. Dans le domaine du four à arcs, les câbles peuvent par exemple transporter jusqu'à 99 kA.

Ces câbles sont ainsi soumis à un certain nombre de contraintes et nécessitent donc un entretien et un suivi réguliers. L'art antérieur propose pour vérifier l'état d'un câble, un contrôle visuel de l'intérieur de celui-ci. En effet, aujourd'hui un contrôle est effectué comme suit :
- Arrêt temporaire de l'installation ;
- Découpe de la gaine à eau, et éventuellement le retrait des accessoires optionnels ;
- Contrôle visuel des conducteurs ;
- Contrôle de résistance des conducteurs ;
- Remplacement des pièces défectueuse (bols, plages) si les conducteurs sont jugés bons ;
- Mise aux rebuts si les conducteurs sont considérés hors service.

Selon l'état de la technique, les contrôles effectués sont du type destructif. Chaque intervention pour vérifier si les câbles sont dans un bon état, entraine un arrêt long de l'installation, et dans la plupart des cas, une destruction de la gaine, même si son état était bon.

Selon l'état de la technique et en référence aux figures 1 et 2, un câble (1) pour système d'alimentation électrique conventionnel comprend une âme centrale (2) autour de laquelle des éléments conducteurs (3) sont toronnés. L'ensemble du toron d'éléments conducteurs (3) et de l'âme centrale (2), est entouré d'une gaine à eau isolante (4). L'âme centrale (2) dudit câble (1) est apte à coopérer avec un ressort de positionnement (5) lui-même apte à coopérer avec des bols (6) de plage de connexion (7) pour réaliser la connexion dudit câble (1).

Le contrôle visuel d'un tel câble (1) ne peut être qu'en partie destructif et nécessite un nouvel essai d'étanchéité. En effet, il faut découper la gaine (4) pour vérifier l'état des éléments conducteurs (3).

Un câble connu pour système d'alimentation électrique est notamment divulgué par la demande de brevet français FR 1 373 813. Cependant, cette demande de brevet français ne fait référence à aucun procédé pour contrôler l'état de surface interne des torons d'éléments conducteurs dudit câble.

### EXPOSE DE L'INVENTION

Le Demandeur s'est donc penché sur le problème du contrôle non destructif, sur site sans démontage, de tels câbles et propose à cet effet, un nouveau procédé de contrôle visuel d'un câble pour système d'alimentation électrique ayant les mêmes caractéristiques que ceux utilisés à ce jour, le procédé permettant un contrôle visuel de l'état du câble et plus particulièrement de l'état des conducteurs le constituant, sans destruction et sans démontage de celui-ci.

Les avantages de la mise en oeuvre du procédé de contrôle visuel d'un câble sont évidents et sont tout d'abord la non destruction du câble lors de la vérification de sa dégradation, mais aussi la diminution du temps d'arrêt de l'installation, un temps de main d'oeuvre diminué et ainsi une intervention plus rapide et moins couteuse.

Pour résoudre les problèmes précités, il a été mis au point un nouveau procédé de contrôle visuel d'un câble pour système d'alimentation électrique. Ce câble comprend de manière connu une âme centrale creuse autour de laquelle des éléments conducteurs sont toronnés, l'ensemble toron d'éléments conducteurs plus âme centrale étant entouré d'une gaine isolante. Cependant, selon l'invention, le procédé consiste à insérer un élément de contrôle visuel, tel qu'un endoscope, dans l'âme centrale creuse dont la paroi permet la visualisation de l'état de surface interne des torons d'éléments conducteurs.

De cette manière, en considérant que la dégradation des câbles est la même sur les faces interne et externe des torons, et tout au long du câble, le contrôle visuel est effectué sur une certaine zone pour déterminer l'état du câble.

Plusieurs formes de réalisation du câble sont possibles. Par exemple, selon une première forme de réalisation, l'âme centrale du câble est creuse et sa paroi présente des évidements. Ou, selon une deuxième forme de réalisation, l'âme centrale est creuse et sa paroi est translucide.

Dans une autre forme de réalisation du câble, l'âme centrale est un ressort comprenant des spires suffisamment écartées pour permettre le contrôle visuel du toron d'éléments conducteurs et suffisamment résistant pour recevoir ledit toron d'éléments conducteurs.

L'âme centrale sous forme d'un ressort permet d'autoriser l'insertion d'un élément de contrôle visuel tel un endoscope et l'espacement entre les spires dudit ressort permet de visualiser, au moyen de l'endoscope, l'état des éléments conducteurs dudit câble.

Avantageusement, le ressort jouant le rôle d'âme centrale, est apte à coopérer en son extrémité avec des bols de plage de connexion pour réaliser ainsi la fonction de ressort de positionnement, permettant de réaliser la connexion dudit câble.

Ainsi la connexion d'un tel câble est simplifiée.

Pour effectuer le procédé de contrôle selon l'invention, on insert un endoscope par exemple, qui parcourt sur une certaine distance l'intérieur du câble et visualise, au moyen d'une caméra, la paroi interne du toron au travers des évidements présents dans la gaine ou bien au travers de la paroi translucide de ladite gaine. Les images de la paroi interne sont ensuite visualisées, en temps réel ou non, par la personne chargée du contrôle du câble et un diagnostique peut ensuite être rendu sur l'état du câble concerné et plus particulièrement sur l'état des éléments conducteurs le constituant. Il est évident qu'un tel contrôle est non destructif et que le temps nécessaire pour le réaliser est nettement diminué.

### BREVE DESCRIPTION DES DESSINS

D'autres caractéristiques et avantages de l'invention ressortiront clairement de la description qui en est faite ci-après, à titre indicatif et nullement limitatif, en référence aux figures annexées, dans lesquelles :
- la figure 1 est une représentation schématique en perspective d'un câble pour système d'alimentation électrique selon l'art antérieur ;
- la figure 2 est une représentation schématique similaire à la figure 1 mais représentée en coupe longitudinale ;
- la figure 3 est une représentation schématique en perspective d'un câble pour système d'alimentation électrique permettant le procédé de contrôle selon l'invention ;
- la figure 4 est une représentation schématique similaire à la figure 3 mais représentée en coupe longitudinale ;

Par simplification, les parties ou éléments d'une forme de réalisation qui se retrouvent de manière identique ou similaire dans une autre forme de réalisation seront identifiés par les mêmes références numériques et ne seront pas à nouveau décrits.

### EXPOSE DETAILLE DE L'INVENTION

En référence aux figures 3 et 4, un câble (1) permettant le procédé de contrôle selon l'invention comprend une âme centrale (2), se présentant sous la forme d'un ressort, autour duquel des éléments conducteurs (3) sont toronnés. L'ensemble toron d'éléments conducteurs (3) et ressort (2), est entouré d'une gaine à eau isolante (4).

Une des extrémités (2b) du ressort peut être apte à coopérer par exemple avec des bols (6) de plage de connexion (7). Le ressort (2) qui est creux, autorise, selon l'invention, l'insertion d'un endoscope à l'intérieur de lui et permet, du fait de l'espacement suffisant entre les spires, de visualiser la paroi du toron d'éléments conducteurs (3) pour en vérifier son état.

De ce fait, et selon l'invention, l'opération consistant à vérifier la dégradation des éléments conducteurs (3) d'un câble (1), est largement simplifiée. Le contrôle du câble (1) est non destructif et est rapide à mettre en oeuvre. Il consiste à l'insertion d'un endoscope dans le ressort (2) pour visualiser l'état du toron d'éléments conducteurs (3).

Comme il ressort de ce qui précède, l'invention fournit un procédé de contrôle visuel d'un câble (1) pour système d'alimentation électrique présentant une utilisation simplifiée et permettant un contrôle non destructif de l'état des éléments conducteurs (3) constituant ledit câble (1). En effet, selon l'invention, la personne en charge du contrôle peut insérer un élément de contrôle visuel tel un endoscope par exemple pour vérifier l'état des éléments conducteur du câble (1) en visualisant l'état du toron d'éléments conducteurs (3). L'invention fournit en particulier un procédé, simple, peu complexe à la réalisation, et donnant entière satisfaction à son utilisateur.

Il va de soi que l'invention n'est pas limitée à la forme de réalisation décrite ci-dessus à titre d'exemple mais qu'elle s'étend à toutes les formes de réalisations couvertes par les revendications ci-annexées.

## Revendications

1. Procédé de contrôle visuel d'un câble (1) pour système d'alimentation électrique du type comprenant une âme centrale (2) creuse autour de laquelle des éléments conducteurs (3) sont toronnés et l'ensemble toron d'éléments conducteurs (3) et âme centrale (2), étant entouré d'une gaine isolante (4), **caractérisé en ce qu'**il consiste à insérer un élément de contrôle visuel, tel qu'un endoscope, dans l'âme centrale (2) creuse dont la paroi permet la visualisation de l'état de surface interne desdits torons d'éléments conducteurs (3).

2. Procédé de contrôle visuel selon la revendication 1, **caractérisé en ce qu'**il consiste à visualiser l'état de surface interne des torons entre des spires suffisamment écartées de l'âme centrale (2) qui se présente sous la forme d'un ressort (2).

3. Procédé de contrôle visuel selon la revendication 1, **caractérisé en ce qu'**il consiste à visualiser l'état de surface interne des torons au travers de l'âme centrale (2) dont la paroi présente des évidements.

4. Procédé de contrôle visuel selon la revendication 1, **caractérisé en ce qu'**il consiste à visualiser l'état de surface interne des torons au travers de l'âme centrale (2) dont la paroi est translucide.

## Patentansprüche

1. Verfahren zur Sichtprüfung eines Kabels (I) für ein Stromversorgungssystem, das einen hohlen Kern (2) aufweist, um den leitende Elemente (3) verdrillt sind, wobei die aus leitenden Elementen (3) bestehende Litze und der Kern (2) mit einem Isoliermantel (4) umhüllt sind, **dadurch gekennzeichnet, dass** bei dem Verfahren ein Sichtprüfelement, wie beispielsweise ein Endoskop, in den hohlen Kern (2) eingeführt wird, dessen Wand es ermöglicht, den Zustand der inneren Oberfläche der aus leitenden Elementen (3) bestehenden Litzen anzuzeigen.

2. Verfahren zur Sichtprüfung nach Anspruch 1, **dadurch gekennzeichnet, dass** bei dem Verfahren der Zustand der inneren Oberfläche der Litzen zwischen den Windungen mit genügend Abstand zum Kern (2) angezeigt wird, welcher in Form einer Feder (2) vorliegt.

3. Verfahren zur Sichtprüfung nach Anspruch 1, **dadurch gekennzeichnet, dass** bei dem Verfahren der Zustand der inneren Oberfläche der Litzen durch den Kern (2) hindurch angezeigt wird, dessen Wand Ausnehmungen aufweist.

4. Verfahren zur Sichtprüfung nach Anspruch 1, **dadurch gekennzeichnet, dass** bei dem Verfahren der Zustand der inneren Oberfläche der Litzen durch den Kern (2) hindurch angezeigt wird, dessen Wand durchscheinend ist.

## Claims

1. A visual control method of a cable (1) for power supply system of the type comprising a hollow central core (2) around which conductive elements (3) are stranded together, and the strand consisting of the conductive elements (3) and the center core (2) being surrounded by an insulating sheath (4), **characterized in that** it consists in inserting a visual control member, such as an endoscope, in the hollow central core (2) whose wall allows the visualization of the internal surface condition of said strands of conductive elements (3).

2. The visual control method according to claim 1, **characterized in that** it consists of visualizing the internal surface condition of the strands between turns sufficiently spaced from the central core (2) which is in the form of a spring (2).

3. The visual control method according to claim 1, **characterized in that** it consists of visualizing the internal surface condition of the strands through the central core (2) whose wall comprises recesses.

4. The visual control method according to claim 1, **characterized in that** it consists of visualizing the internal surface condition of the strands through the central core (2) whose wall is translucent.
